# DEMANDE DE BREVET EUROPEEN

(11) **EP 0 798 614 A1**
(43) Date de publication de la demande: **01.10.1997**
(21) Numéro de dépôt: 96810194.9
(22) Date de dépôt: 27.03.1996
(51) Int. Cl.: G04B 37/18

(54) **Fond pour boîte de montre, montre équipée dudit fond et bijou**

(71) Demandeur: Pont Saint-Germain SA, 2900 Porrentruy (CH)
(72) Inventeur: Prétat, Roland, 2932 Coeuve (CH)
(74) Mandataire: BOVARD AG - Patentanwälte

(57) **Abrégé**

Fond (1) pour boîte de montre (2), muni de nervures (10) parallèles. Les nervures sont formées par des tubes munis chacun d'une ouverture longitudinale traversante (12) fixées par soudage à l'intérieur de rainures usinées dans l'épaisseur du fond. Des fenêtres latérales (11) sont ménagées à intervalles réguliers dans les nervures (10).

Le fond (1) est réalisé en un matériau bactéricide ou anti-allergique, par exemple en inox 316L médical. Le fond peut aussi être en acier recouvert d'argent par traitement galvanique; pour éviter la prolifération des bactéries, les ouvertures (12) sont aussi recouvertes d'argent.

La surface d'appui du fond (1) sur le poignet est nettement inférieure à la surface totale de la face inférieure (6) du fond. De l'air peut donc circuler dans les interstices entre la face inférieure (6) et le poignet (8), permettant à la sueur de s'évaporer. L'air et la sueur peuvent aussi s'échapper par les ouvertures (12). L'absence d'humidité permet de prévenir la multiplication des bactéries, et de limiter la décomposition du Nickel. Le risque de démangeaisons, de rougeurs ou d'allergies est donc réduit.

## Description

La présente invention concerne un fond pour boîte de montre, une montre équipée dudit fond, et s'applique aussi à des bijoux. Par la suite, la plupart des exemples se rapporteront toutefois au cas de la montre et du fond pour boîte de montre.

De nombreuses personnes supportent mal le contact permanent du fond de la montre, ou de bracelets, sur la peau. Notamment, la sensation que la montre colle au poignet est ressentie désagréablement. Ce sentiment d'adhérence est dû à une pellicule de transpiration qui se forme entre la montre et le poignet. Il en résulte une multiplication peu hygiénique des bactéries, provoquant un salissement rapide de la montre et une mauvaise odeur. La sueur peut de surcroît attaquer par acidité le métal utilisé pour le fond de la montre, et pénètre même parfois à l'intérieur du boîtier, entraînant une corrosion et un vieillissement de la montre.

En outre, beaucoup de personnes sont sujettes à des allergies aux bactéries ou au nickel libéré par la décomposition de l'acier utilisé pour le fond de la montre. Il en résulte une fragilisation du derme protecteur et des rougeurs locales, des irritations voire des infections et des eczémas.

Ces problèmes sont bien connus et de nombreuses solutions ont déjà été proposées pour tenter de les éviter. Ces solutions consistent souvent en des choix particuliers de matériaux pour le fond de la montre, comme dans les documents de brevet FR2693636, EP640695, US4439499 ou SU1811632 par exemple. Toutes sortes de matériaux plus ou moins compatibles avec la peau humaine ont ainsi été développées. Les boîtes de montres en or, en argent ou en titane par exemple sont généralement très bien tolérées. Toutefois, même le matériau le mieux toléré n'empêche pas les problèmes mentionnés de sensation d'adhérence de la montre et d'odeurs désagréables.

La demande de brevet FR2 201 852 ainsi que la demande de certificat d'addition correspondante FR2 234 881 décrivent une coupelle qui s'adapte au fond de la montre, de manière à ménager un espace de ventilation entre le fond de la coupe\le et le fond de la montre. Le but de cette coupelle est d'éviter que la sueur formée à la surface de la peau n'endommage le boîtier ou le mécanisme de la montre. Ce dispositif n'apporte toutefois aucune solution au problème d'allergie ni à celui du sentiment d'adhérence, puisque le poignet de l'utilisateur est en contact direct avec le fond de la coupelle.

Le document GB2 255 894 décrit un bracelet de montre en plastique permettant de réduire les désagréments dus à la transpiration. Ce document ne propose aucune solution au problème de la transpiration entre le poignet et le fond de la montre.

Le but de la présente invention est de proposer un fond pour boîte de montre amélioré, une montre comportant ledit fond amélioré, ou un bijou amélioré.

De préférence, l'invention vise aussi à résoudre les problèmes mentionnés des dispositifs de l'art antérieur.

De préférence, l'invention vise aussi à apporter des améliorations quant à l'ergonomie, à l'hygiène, à l'esthétique ou au coût de fabrication du fond pour boîte de montre par exemple.

Plusieurs variantes de la présente invention sont décrites par la suite à titre d'exemple uniquement et illustrées à l'aide des figures suivantes:
Les figures 1a et 1b illustrent respectivement une coupe partielle et une vue de dessous d'un fond pour boîte de montre selon une première variante de la présente invention.
La figure 1c illustre une vue de côté d'une montre munie d'un fond pour boîte de montre selon la première variante de la présente invention.
Les figures 2a et 2b illustrent respectivement une coupe partielle et une vue de dessous d'un fond pour boîte de montre selon une deuxième variante de la présente invention.
Les figures 3a et 3b illustrent respectivement une coupe partielle et une vue de dessous d'un fond pour boîte de montre selon une troisième variante de la présente invention.
Les figures 4a et 4b illustrent respectivement une coupe partielle et une vue de dessous d'un fond pour boîte de montre selon une quatrième variante de la présente invention.

Une première variante de fond pour boîte de montre selon l'invention est illustrée sur les figures 1a à 1c. La figure 1a illustre une demi-coupe du fond 1 selon l'axe A-A sur la figure 1b. La figure 1b représente une vue de dessous du fond pour boîte de montre, c'est à dire une vue de la partie externe du fond 1 du côté du poignet, dans une échelle différente de celle utilisée pour la figure 1a. La figure 1c représente une vue en coupe à travers l'ensemble d'une montre 2 munie d'un fond 1 pour boîte de montre selon l'invention.

Sur la figure 1c, la montre 2 est munie à titre d'exemple de cornes 3 et d'un bracelet 4 entourant le poignet 8 représenté très schématiquement. Le bracelet 4, qui peut être de n'importe quel type connu, est représenté schématiquement par ses deux extrémités proches de la montre.

Le fond 1 est muni de nervures 10, au nombre de 6 et parallèles dans cet exemple préférentiel. Les nervures sont chacune munies d'une ouverture longitudinale 12 traversante et peuvent par exemple être constituées par des tubes fixés par exemple par soudage à l'intérieur de rainures usinées dans l'épaisseur du fond.

Des fenêtres latérales 11 sont ménagées à intervalles réguliers dans les nervures 10, de manière à communiquer avec l'ouverture longitudinale 12. Les fenêtres 11 peuvent être obtenues simplement par perçage des tubes constituant les rainures. De préférence toutefois, les fenêtres 11 sont usinées par fraisage en ligne de plusieurs nervures côte-à-côte. Il est ainsi possible d'usiner en une seule opération plusieurs fenêtres, et d'obtenir un alignement esthétique des fenêtres 11 sur les différentes nervures 10. Après soudage des tubes 10 et usinage des fenêtres 11, la face inférieure du fond est de préférence soigneusement polie pour éviter toute aspérité ou tout tranchant.

Dans cet exemple, le fond se ferme de préférence par pression. L'invention est cependant adaptable sans difficultés à n'importe quel type de fond, par exemple à des fonds filetés ou à des fonds fixés par vis, ou même à des montres comportant un fond intégré. Des moyens d'étanchéité, par exemple des joints, peuvent être prévus selon des techniques bien connues de l'homme du métier.

Le fond 1 peut être réalisée en n'importe quelle matière connue, par exemple en acier, en plastique, en argent, en titane ou en or. De préférence toutefois, on choisira un matériau bactéricide ou anti-allergique, par exemple un des matériaux mentionnés pour cet usage dans les brevets ci-dessus ou encore de l'inox 316L ou 316L médical. Le fond peut aussi être en acier recouvert d'argent par traitement galvanique; pour éviter au maximum la prolifération des bactéries, il est préférable de recouvrir de la même manière également l'intérieur des tubes. Les tubes 10 peuvent aussi être entièrement en argent soudé sur un fond en acier.

Comme on le voit particulièrement sur la figure 1c, le fond 1 n'est en contact avec le poignet 8 que par l'extrémité inférieure des nervures en saillie 10. La surface d'appui totale du fond 1 contre le poignet est donc nettement inférieure à la surface totale de la face inférieure 6 du fond. De l'air peut ainsi circuler dans les interstices 7 entre ladite face inférieure 6 et le poignet 8, permettant à la sueur de s'évaporer et au poignet de rester sec. L'air et la sueur peuvent également pénétrer par les fenêtres latérales 11 et s'échapper par les ouvertures 12 dans les nervures. Les ouvertures 12 agissent donc comme des drains pour éliminer la sueur. L'absence d'humidité obtenue grâce à cette bonne ventilation permet d'une part de prévenir la multiplication des bactéries, et d'autre part de imiter la décomposition du Nickel. Le risque de démangeaisons, de rougeurs ou d'allergies est donc considérablement réduit.

L'ouverture 12 dans les nervures risquant de s'encrasser, il est important de pouvoir les nettoyer. Pour cette raison, toutes les nervures 10 sont ouvertes aux deux bouts, ce qui permet de pouvoir nettoyer facilement les ouvertures longitudinales 12 en introduisant une tige ou une épingle. La montre peut par exemple être livrée avec une tige ou une épingle de nettoyage encastrée dans l'une des ouvertures 10 et pouvant en être ressortie pour nettoyer toutes les autres ouvertures.

Dans une variante économique non représentée, on peut renoncer aux ouvertures longitudinales 10 et aux fenêtres latérales 11 et usiner des nervures 10 pleines. On perd alors l'avantage de la ventilation à travers les ouvertures 12, mais on conserve avantageusement les interstices entre le poignet 8 et le fond 1 de la montre. Cette variante permet une fabrication plus aisée et est donc mieux adaptée à des boîtes de montre devant être fabriquées à faible coût.

Les figures 2a et 2b représentent une deuxième variante de fond pour boîte de montre selon l'invention. Dans cette variante, la face inférieure 6 du fond comporte, au lieu de nervures proéminentes, des rainures en retrait 20, parallèles et régulièrement espacées dans cet exemple. Les rainures 20 traversent la surface inférieure 6 du fond 1 de bout en bout, de manière à permettre une ventilation de l'interstice 7 entre le poignet 8 et le fond 1 depuis l'extérieur et à évacuer la sueur hors de cet interstice.

Cette variante est particulièrement simple à usiner, mais nécessite un fond plus épais et est par conséquent surtout adaptée à des montres sportives par exemple, pour lesquelles on ne cherche pas à minimiser l'épaisseur. La surface d'appui du fond 1 contre la peau, bien que supérieure à celle que l'on peut obtenir avec les variantes discutées en relation avec la figure 1, est également nettement inférieure à la surface totale de la face inférieure 6 du fond. Ainsi, selon la largeur et le nombre des rainures 20, la surface d'appui 6 représente au maximum 90 pour-cent de la surface totale de la face inférieure 6 du fond, de préférence toutefois 80 voire 60 pour-cent ou beaucoup moins.

Les figures 3a et 3b représentent une troisième variante de fond pour boîte de montre selon l'invention. Dans cette variante, les nervures proéminentes 30 sont disposées en étoile plutôt qu'en lignes parallèles comme sur les variantes discutées en relation avec la figure 1. Cette disposition est particulièrement avantageuse lorsque le fond 1 est fixé à la boîte de montre 1 en le pivotant, par exemple par un filetage périphérique; en effet, le motif en étoile permet une disposition symétrique plus esthétique lorsque le fond est vissé dans une position intermédiaire. Sur la figure, les fenêtres latérales 31 communiquant avec l'ouverture longitudinale 32 sont usinées par perçage, mais un usinage de fenêtres carrées par fraisage est naturellement aussi possible.

D'autres dispositions des nervures sont naturellement à la portée de l'homme du métier, par exemple des dispositions en cercles concentriques, en quadrillage, en nid d'abeille, etc. On donnera toutefois la préférence à des configurations qui permettent à l'air externe de s'immiscer facilement dans tous les interstices 7 entre le poignet et le fond de la montre de façon à ce que la sueur sur le poignet puisse s'évaporer.

Les figures 4a et 4b représentent une quatrième variante de fond pour boîte de montre selon l'invention. Dans cette variante, les nervures sont constituées par des bosselages proéminents 40. Le fond bosselé est dans la figure donnée à titre d'exemple constitué d'une plaque usinée séparément 41, munie d'une grande quantité de bosses 40, et rapportée sur le fond 1. La plaque 41 et le fond 1 peuvent être dans la même matière ou dans un matériau différent. Cette solution permet également une excellente ventilation de l'interstice 7 entre le poignet et la montre, et est d'autre part plus facile à nettoyer que les variantes précédentes. Elle est en outre également bien adaptée à des fonds fixés par vissage périphérique, en raison du grand nombre d'axes de symétrie que la plaque 40 comporte. Comme dans les variantes précédentes, la surface d'appui du fond 1 contre le poignet est nettement inférieure à la surface totale de la face inférieure 6 du fond. Cependant, cette variante est selon la technologie et les matériaux plus difficile à produire en raison du problème du polissage des bosselages 40.

Toutes les variantes discutées ci-dessus se rapportent à des montres à fond plat. Il est cependant évident que des interstices similaires entre le poignet et le fond peuvent être crées avec des montres à fond bombé pour accompagner la courbure du poignet. En outre, pour éviter toute confusion, il est utile de préciser que lorsque ci-dessus et dans les revendications il est fait référence à la face inférieure du fond, il faut entendre la portion, plane ou éventuellement bombée, de la face externe du fond qui est tournée vers le poignet lorsque la montre est portée.

D'autres manières de construire un fond de boîte de montre selon la partie caractérisante de la revendication 1 peuvent être imaginées par l'homme du métier. Comme indiqué ci-dessus, l'invention s'applique aussi à d'autres objets devant être portés près du corps et provoquant ce problème d'allergies, par exemple à des bracelets larges, à des fermoirs pour montres ou pour colliers, à des médailles, etc...

## Revendications

1. Fond (1) pour boîte de montre (2), comprenant une face inférieure (6) tournée vers le poignet lorsque la montre est portée, caractérisé en ce que la surface d'appui dudit fond contre le poignet (8) est nettement inférieure à la surface totale de ladite face inférieure.

2. Fond (1) pour boîte de montre (2), notamment selon la revendication précédente, caractérisé en ce qu'un ou plusieurs interstices sont crées entre le poignet (8) et ladite face inférieure (6) du fond (1) lorsque la montre est portée, le ou lesdits interstices (7) étant disposés de manière à communiquer avec l'air externe de façon à ce que la sueur sur le poignet puisse s'évaporer.

3. Fond (1) pour boîte de montre (2) selon la revendication 1 ou 2, caractérisé en ce que ladite face inférieure comprend plusieurs nervures (10, 30, 40) en saillie, ladite surface d'appui du fond contre le poignet (8) étant constituée par lesdites nervures (10, 30, 40).

4. Fond (1) pour boîte de montre (2) selon la revendication 3, caractérisé en ce qu'une ouverture longitudinale (12, 32) traverse lesdites nervures (10, 30) qui sont en outre munies d'une ou plusieurs fenêtres latérales (11, 31) communiquant avec ladite ouverture longitudinale (12, 32).

5. Fond (1) pour boîte de montre (2) selon l'une des revendications 3 ou 4, caractérisé en ce qu'il peut être fixé de manière non pivotante à la boîte de montre (2) et en ce que lesdites nervures (10) sont disposées parallèlement les unes aux autres.

6. Fond (1) pour boîte de montre (2) selon l'une des revendications 3 ou 4, caractérisé en ce qu'il peut être fixé par pas de vis à la boîte de montre (2) et en ce que lesdites nervures (30) sont disposées en étoile.

7. Fond (1) pour boîte de montre (2) selon l'une des revendications 3 à 6, caractérisé en ce sa fabrication implique les opérations successives:
- usinage de plusieurs rainures dans ladite face inférieure (6)
- fixation par soudage de tubes (10, 30) munis d'une ouverture longitudinale (12, 32) dans lesdites rainures, une portion desdits tubes (10, 30) s'étendant en dehors desdites rainures,
- usinage de fenêtres latérales (11, 31) dans ladite portion des tubes (10, 30) s'étendant en dehors desdites rainures,
- polissage.

8. Fond (1) pour boîte de montre (2) selon la revendication précédente, caractérisé en ce que ladite opération d'usinage de fenêtres latérales (11, 31) est effectuée au moyen d'un outil de fraisage permettant de fraiser en une seule opération une fenêtre (11, 31) dans plusieurs tubes (10, 30) côte-à-côte.

9. Fond (1) pour boîte de montre (2) selon la revendication 1 ou 2, caractérisé en ce qu'il comprend plusieurs rainures (20) dans ladite face inférieure (6) destinées à créer une ventilation entre le fond (1) et le poignet (8).

10. Fond (1) pour boîte de montre (2) selon la revendication 1 ou 2, caractérisé en ce qu'il comprend dans ladite face inférieure plusieurs bosselages (40) proéminents par rapport à ladite face inférieure (6).

11. Montre (2) comprenant un fond (1) selon l'une des revendications précédentes.

12. Bijou, tel que bracelet, comportant une large face tournée vers le corps du porteur lorsque le bijou est porté, caractérisé en ce que la surface d'appui dudit bijou contre le corps est nettement inférieure à la surface totale de ladite face tournée vers le corps du porteur.

13. Bijou selon la revendication précédente, caractérisé en ce que ladite surface du bijou proche du poignet comprend plusieurs nervures en saillie, ladite surface d'appui du bijou contre le corps étant constituée par lesdites nervures.
